# EUROPÄISCHE PATENTANMELDUNG

(11) **EP 3 232 146 A1**
(43) Veröffentlichungstag der Anmeldung: **18.10.2017**
(21) Anmeldenummer: 17165775.2
(22) Anmeldetag: 10.04.2017
(51) Int. Cl.: F25D 23/10, A47B 81/00, A47B 95/00

(54) **KÜHLSCHRANKEINHEIT**

(30) Priorität: 11.04.2016 DE 102016106618
(71) Anmelder: Hobby-Wohnwagenwerk Ing. Harald Striewski GmbH, 24787 Fockbek (DE)
(72) Erfinder: Striewski, Harald, 24813 Schülp (DE)
(74) Vertreter: Rausch.Wanischeck.Brinkmann.Intellectual Property

(57) **Zusammenfassung**

Um eine Möglichkeit zu schaffen, Kühlschränke insbesondere bei Platzmangel variabler und optimiert anordnen zu können wird mit der Erfindung vorgeschlagen eine Kühlschrankeinheit mit wenigstens einem einen thermisch isolierten Raum umschließenden Gehäuse mit einer verschließbaren Öffnungen, welches Gehäuse außenseitig mit einer für die hängende Montage an einer im Wesentlichen vertikalen Wand ausgelegten Montageeinheit versehen ist.

## Beschreibung

Die vorliegende Erfindung betrifft eine Kühlschrankeinheit. Insbesondere betrifft sie Kühlschrankeinheiten für Ausbausysteme für Freizeitfahrzeuge beziehungsweise für Campingfahrzeuge.

Unter Campingfahrzeuge im Sinne der vorliegenden Erfindung sind alle mobilen Freizeitfahrzeuge zu verstehen, seien es Wohnwagen, Wohnmobile, Kastenwagen, Motorboote, Segelboote und dergleichen. Die erfindungsgemäße Kühlschrankeinheit ist jedoch auch für den Ausbau von Wochenendhäusern, Freizeithäusern oder auch Einbauküchensysteme in herkömmlichen Wohneinheiten geeignet.

Im Stand der Technik ist bekannt, dass Kühlschränke stehende Schrankeinheiten sind, wie sie im Stand der Technik aus dem Alltag hinreichend bekannt sind.

Grundsätzlich gibt es auf Podest stehende Kühlschränke, gegebenenfalls auch mittels Trägern oder Schienensysteme hochgestellte oder gegebenenfalls sogar gehängte Kühlschränke, die aber immer in sich einen Kühlschrank bilden. Der Kühlschrank besteht aus einem dem Grunde nach standfähigen Schrank mit einer dekorativen Außenverkleidung, welche nach innen hin eine Isolationsschicht aufweist, um einen temperaturisolierten Innenraum zu bilden. Dieser ist mit Kühleinheiten versehen, wobei insbesondere ein aus dem Stand der Technik bekannter Kompressorbetrieb für einen kühlen Innenraum sorgt.

Es ist bekannt, auch von oben über eine Klappe zugängliche Kühlschränke auszubilden, bei denen lediglich der Zugang anders ist als bei herkömmlichen stehenden Kühlschränken.

Inzwischen ist es im häuslichen Küchenbereich Standard, sogenannte Einbaukühlschränke zu verwenden. Dies hat auch im Bereich des Ausbaus von Campingfahrzeugen Einzug gehalten, welche dort unter der Küchenarbeitsplatte, im Bereich eines Kochers, einer Spüle oder dergleichen installiert sind. Kühlschränke werden als Raumtrenner erhöht (und zunehmend auch sehr schmal) ausgebildet, insbesondere, wenn vorhandener Stauraum nicht durch einen Kühlschrank selbst blockiert oder verschwendet werden soll. Ausgehend vom vorbeschriebenen Stand der Technik liegt der vorliegenden Erfindung die Aufgabe zugrunde, eine Möglichkeit zu schaffen, Kühlschränke insbesondere bei Platzmangel variabler und optimiert anordnen zu können, insbesondere um bei der Grundrissgestaltung variabler zu sein und ggf. sogar neue, bis dato nicht realisierbare Grundrissideen umsetzen zu können.

Zur technischen Lösung dieser Aufgabe wird eine Kühlschrankeinheit mit den Merkmalen des Patentanspruches 1 vorgeschlagen. Weitere Vorteile und Merkmale der Erfindung ergeben sich aus den Unteransprüchen. Weitere Ansprüche sind auf ein System für den Ausbau von Campingfahrzeugen sowie auf ein Campingfahrzeug gerichtet, welche erfindungsgemäße Kühlschrankeinheiten umfassen.

Erfindungsgemäß weist eine Kühlschrankeinheit mit wenigstens einem einen thermisch isolierten Raum umschließenden Gehäuse mit einer verschließbaren Öffnung einen Gehäuseaufbau vor, welches mit einer für die hängende Montage an einer im Wesentlichen vertikalen Wand ausgelegte Montageeinheit versehen ist.

Eine im Wesentlichen vertikale Wand ist grundsätzlich eine vertikale Wand, die aber je nach Campingfahrzeug durchaus Schrägen, Krümmungen, Radien oder dergleichen aufweisen kann.

Die Montageeinheit kann ein eine Kühlschrankeinheit umschließender Schrank sein, der im Falle der Erfindung eine Hängeschrankeinheit ist. Es kann eine gerüstartige Einheit sein, die die Kühlschrankeinheit aufnimmt und ihrerseits an einer im Sinne der Erfindung vertikalen Wand montierbar ist. Die Kühlschrankeinheit kann Türen, Schubladen, Klappen, Einschübe und dergleichen aufweisen, um zugänglich zu sein.

Ein weiterer Vorteil der erfindungsgemäßen Anordnung einer Kühlschrankeinheit ist die Kindersicherung, die sich automatisch aus der Anordnung ergibt.

Das Gehäuse kann in üblicher Weise außenseitig eine Verkleidung aufweisen, um auf diese Weise in ein entsprechendes Ambiente integrierbar zu sein.

Erfindungsgemäß kann die Kühlschrankeinheit in an sich bekannter Weise unter Verwendung eines Kompressors kühlbar sein. Dabei kann der Kompressor in herkömmlicher Weise direkt im Bereich des Kühlraumes, also innerhalb der Hängeschrankeinheit neben den thermisch isolierten Bereich angeordnet sein, er kann aber auch an einem völlig anderen Ort angeordnet und über entsprechende Leitungen mit der Kühlschrankeinheit verbunden sein. Sofern der Kompressor in Campingfahrzeugen an Bereichen angeordnet ist, wo er durch Geräusch oder Temperatur stören kann, ist vorgesehen, den Kompressor schallgedämpft auszulegen. Darüber hinaus kann er in einem ausreichend isolierten Eigengehäuse angeordnet sein.

Die Kühlschrankeinheit weist erfindungsgemäß eine Steuerung auf. Diese kann am Hängeschrankgehäuse oder auch außerhalb des Gehäuses unabhängig von diesem angeordnet sein. Die Steuerungseinheit umfasst erfindungsgemäß ein Control-Panel, welches unterschiedlichste Funktionen ausüben kann, beispielsweise Ein-/Ausschalten, Zieltemperatur, Nachtfunktion zur Geräuschreduzierung für eine definierten Zeitraum, beispielsweise durch Reduzierung der maximalen Drehzahl des Kompressors, größere Hysterese, eine Turbofunktion: Herunterkühlen mit maximaler Leistung auf Zieltemperatur, bei Erreichen der Zieltemperatur wieder normaler Modus sowie Fehlermeldungen.

Mit der Erfindung wird eine neue Möglichkeit zur Anordnung von Kühlschrankeinheiten geschaffen. Diese kann grundsätzlich überall umgesetzt werden, angefangen vom häuslichen Bereich in Einbauküchen, im gesamten Freizeitbereich, Ferienhäuser und dergleichen bis hin zu Wohnwagen, Wohnmobilen, Kastenwagen, Booten und dergleichen, zumindest überall da jedenfalls, wo es auf optimale Raumnutzung ankommt.

Ein weiterer Aspekt der vorliegenden Erfindung ist die Bereitstellung einer Leistungssteuerung. Diese kann unteranderem zeitabhängig sein, aber sie kann auch von anderen Parametern abhängig gemacht werden. Leistungssteuerung im Sinne der vorliegenden Erfindung ist eine für sich unabhängig erfinderische Lösung, bei welcher eine Kühlschrankeinheit beispielsweise nachts hinsichtlich der Leistung gedrosselt wird. Zum einen sind nachts grundsätzlich geringere Außentemperaturen zu erwarten, zum anderen jedoch wird durch eine verringerte Leistung eine Geräuschreduktion bewirkt. Dies ist insbesondere in engen Räumen, Wohnmobilen, Jachten und dergleichen von großem Vorteil. Aus dem gleichen Grund können Leistungssteuerungen von anderen Parametern abhängig gemacht werden, auch zu einwählbaren Zeiträumen, in Abhängigkeit von Außentemperaturen und dergleichen.

Weitere Vorteile und Merkmale der Erfindung ergeben sich aus der folgenden Beschreibung anhand der Figuren. Diese beschreiben ein Ausführungsbeispiel, ohne dass die Erfindung darauf beschränkt wäre. In den Figuren sind gleiche Elemente mit gleichen Bezugszeichen versehen. Es zeigen:
- Fig. 1: eine perspektivische Darstellung eines Ausführungsbeispiels für eine erfindungsgemäßen Kühlschrankeinheit;
- Fig. 2: eine Frontansicht der Darstellung gemäß Fig. 1;
- Fig. 3: eine Seitenansicht der Darstellung gemäß Fig. 1;
- Fig. 4: eine Darstellung einer Frontansicht der Einheit gemäß Fig. 1 bei geschlossenen Klappen und
- Fig. 5: eine Seitenansicht des Zustandes gemäß Fig. 4.

Die Figuren zeigen eine Kühlschrankeinheit 1, ausgebildet als Hängeschrank. Dieser ist aus einem einen Kühlraum isolierenden und aufweisenden Isolationskörper 3 gebildet. Im gezeigten Ausführungsbeispiel ist dieser in verschiedene Bereiche aufgeteilt, nämlich in Kühlregale 4 und 5 sowie einen Schubladenbereich 6. Die Seitenwände sind mit dekorativen Verkleidungen 2 versehen, welche in ihrer Kontur dem Verlauf der jeweiligen Rückwand angepasst sind. Zum Verschließen des Kühlraums sind isolierende Klappen 7 und 8 beziehungsweise eine Schubladenfront 9 vorgesehen.

Die Klappen und die Schublade sind mittels Schlössern zuhaltbar. Im gezeigten Ausführungsbeispiel sind entsprechende Schnappverschlüsse oder Magnetverschiüsse geeignet. Bei Bedarf können Teleskopdämpfer an Klappen angeordnet sein, um diese in einer entsprechend geöffneten Position zu halten und ein Öffnen zu vereinfachen.

### Bezugszeichen

- 1: Kühlschrankeinheit
- 2: Seitenverkleidung
- 3: Kühlraumisolation
- 4: Kühlregal
- 5: Kühlregal
- 6: Schublade
- 7: Klappe
- 8: Klappe
- 9: Schubladenfront

## Patentansprüche

1. Kühlschrankeinheit mit wenigstens einem einen thermisch isolierten Raum umschließenden Gehäuse mit einer verschließbaren Öffnungen, welches Gehäuse außenseitig mit einer für die hängende Montage an einer im Wesentlichen vertikalen Wand ausgelegten Montageeinheit versehen ist.

2. Kühlschrankeinheit nach Anspruch 1, **dadurch gekennzeichnet, dass** die Montageeinheit ein Hängeschrank ist.

3. Kühlschrankeinheit nach einem der vorhergehenden Ansprüche, **dadurch gekennzeichnet, dass** die Gehäuseöffnung durch eine Tür verschlossen ist.

4. Kühlschrankeinheit nach einem der Ansprüche 1 oder 2, **dadurch gekennzeichnet, dass** in die Gehäuseöffnung eine Schublade eingesetzt ist.

5. Kühlschrankeinheit nach einem der vorhergehenden Ansprüche, **dadurch gekennzeichnet, dass** die Frontseite verkleidet ist.

6. Kühlschrankeinheit nach einem der vorhergehenden Ansprüche, **dadurch gekennzeichnet, dass** diese mit einem Kompressor betreibbar ist.

7. Kühlschrankeinheit nach Anspruch 6, **dadurch gekennzeichnet, dass** der Kompressor separat von der Kühlschrankeinheit und mit diese über Leitungen verbindbar positionierbar ist.

8. Kühlschrankeinheit nach Anspruch 6, **dadurch gekennzeichnet, dass** der Kompressor an der Kühlschrankeinheit angeordnet ist.

9. Kühlschrankeinheit nach einem der vorhergehenden Ansprüche, **dadurch gekennzeichnet, dass** diese eine Steuerung aufweist.

10. Kühlschrankeinheit nach Anspruch 9, **dadurch gekennzeichnet, dass** die Steuerung außerhalb des Gehäuses angeordnet ist.

11. Kühlschrankeinheit nach einem der Ansprüche 9 oder 10, **dadurch gekennzeichnet, dass** die Steuerung über eine Cl-Busanbindung verfügt.

12. Kühlschrankeinheit nach einem der Ansprüche 9 bis 11, **dadurch gekennzeichnet, dass** die Steuerung ein Control-Panel umfasst.

13. Kühlschrankeinheit nach einem der vorhergehenden Ansprüche, **dadurch gekennzeichnet, dass** diese in einem Campingfahrzeug angeordnet ist.

14. Kühlschrankeinheit nach einem der vorhergehenden Ansprüche, **dadurch gekennzeichnet, dass** diese eine automatische Leistungsregelung aufweist.

15. Kühlschrankeinheit nach Anspruch 14, **dadurch gekennzeichnet, dass** die automatische Leistungsregelung zeitabhängig einstellbar ist.

16. System für den Ausbau von Campingfahrzeugen, **dadurch gekennzeichnet, dass** dieses eine in einem für die hängende Montage an einer im Wesentlichen vertikalen Wand ausgelegte Kühlschrankeinheit umfasst.

17. Campingfahrzeug, **dadurch gekennzeichnet, dass** dieses eine als Hängeschrankeinheit ausgebildete Kühlschrankeinheit aufweist.
